# FASCICULE DE BREVET EUROPEEN

(11) **EP 0 766 938 B1**
(45) Date de publication et mention de la délivrance du brevet: **03.11.1999**
(21) Numéro de dépôt: 96402057.2
(22) Date de dépôt: 26.09.1996
(51) Int. Cl.: A45D 26/00

(54) **Ensemble applicateur et applicateur de produit thermofusible**
Auftrageeinheit und Heissschmelzstoffauftragsgerät
Applicator unit and applicator for hot melt products

(30) Priorité: 03.10.1995 FR 9511620
(43) Date de publication de la demande: 09.04.1997
(73) Titulaire: SEB S.A., 69130 Ecully (FR)
(72) Inventeur: Debourg, Jean-Pierre, 69008 Lyon (FR); Bontoux, Daniel, 69230 Saint-Genis-Laval (FR)
(74) Mandataire: Michelet, Alain

(56) Documents cités:
- EP-A- 0 499 317
- EP-A- 0 592 340
- EP-A- 0 629 366
- WO-A-89/10324
- GB-A- 2 113 994
- US-A- 4 692 587
- US-A- 4 826 049

## Description

La présente invention se rapporte au domaine technique général des dispositifs d'application de produit thermofusible, tel que la cire à épiler, les onguents, les crèmes, voire même les colles ou vernis, dans lequel le produit est stocké sous forme solide et doit être soumis à un apport calorifique pour changer d'état, et de passer à un état au moins pâteux, afin de pouvoir être appliqué.

Par produit thermofusible, il convient d'entendre tout type de produit se trouvant à température ambiante dans un état physique solide, voire semi-solide ou pâteux, mais susceptible sous l'action de la chaleur de changer d'état physique pour se liquéfier suffisamment afin de pouvoir être étalé sous forme de couche.

L'invention vise plus particulièrement à protéger un dispositif d'application et un applicateur de cire à épiler, mais il est bien évident que l'application n'est nullement limitée à cette utilisation spécifique.

Quel que soit le type d'application de cire à épiler considéré, la technique d'épilation par application d'une cire dépilatoire consiste à faire fondre une certaine quantité de cire, puis à appliquer à l'état fondu une couche de cire sur la zone à épiler. Après durcissement, c'est-à-dire refroidissement, la pellicule de cire froide est retirée à l'aide de tout moyen approprié, les poils étant alors extraits de la peau en raison de leur solidarisation avec la cire.

La mise en oeuvre de ces techniques nécessite généralement l'utilisation d'appareils relativement encombrants, donnant lieu à une opération d'épilation longue, fastidieuse, et souvent salissante.

Pour mettre en oeuvre cette technique, on connaît déjà des dispositifs d'application constitués essentiellement d'un réservoir chauffé permettant de liquéfier la cire à épiler. Ces dispositifs sont complétés par un élément applicateur, du type spatule ou rouleau, indépendant du réservoir, que l'utilisatrice introduit dans la masse de cire fondue afin d'en prélever une certaine quantité qu'elle pourra étaler sur la zone à épiler.

Ces appareils simples, d'une grande rusticité, s'avèrent souvent ne pas correspondre aux besoins de plus en plus sophistiqués des utilisatrices.

La température d'application de la cire est mal maîtrisée, ainsi d'ailleurs que l'épaisseur d'application de la couche de cire sur la zone à épiler. De tels dispositifs génèrent de nombreux inconvénients et notamment nécessitent un temps important de mise en oeuvre.

Pour améliorer les dispositifs antérieurs mentionnés précédemment, il a déjà été proposé des dispositifs d'application comportant un organe de distribution portable, raccordé au réservoir par un tuyau souple. Un système de pompe permettant le refoulement de la cire du réservoir vers le tuyau, puis vers l'organe de distribution.

De tels dispositifs possèdent généralement une grande autonomie et sont bien adaptés dans le cas d'épilation à effectuer sur une zone de dimension importante. Cependant, l'appareil reste relativement encombrant et nécessite une manipulation relativement importante.

Afin d'améliorer encore les dispositifs antérieurs, il a été développé des appareils autonomes, notamment celui décrit dans la demande de brevet européen EP-0.629.366 concernant un applicateur de produit thermofusible, en particulier de cire à épiler. Cet appareil comprend un boîtier, associé à des moyens de préhension, un réservoir du produit à appliquer réalisé en matériau bon conducteur de la chaleur et de préférence en aluminium. Ce réservoir est en relation thermique avec des moyens de chauffe extérieurs. Au moins un rouleau applicateur est disposé au voisinage d'un orifice de sortie du réservoir, afin de permettre l'application de la cire à épiler sur la zone souhaitée.

Un autre appareil de type comparable a été développé dans la demande de brevet européen EP-0.592.340 concernant un applicateur de produit thermofusible, en particulier de cire à épiler, comprenant également un boitier, associé à un moyen de préhension, un réservoir du produit à appliquer, et au moins un moyen applicateur du produit disposé au voisinage de l'orifice de sortie du réservoir. Dans le dispositif décrit dans ce document, au moins une partie du réservoir est constituée en matière plastique conductrice de courant électrique constituant des moyens de chauffe.

Le document EP-0.499.317 qui montre les caractéristiques du préambule de la revendication 1, concerne un appareil d'épilation comprenant un logement avec un réservoir destiné à contenir un bloc de cire. L'appareil est pourvu d'un rouleau de distribution rotatif et d'un élément chauffant disposé entre l'extrémité du réservoir et le rouleau de distribution et contre lequel repose le bloc de cire.

Ces trois appareils antérieurs, de forme compacte, permettent une meilleure maîtrise et un contrôle de la température d'application de la cire, facilitent l'utilisation et le nettoyage des dispositifs, et limitent les risques de salissement de l'environnement.

Bien qu'améliorés, ces dispositifs antérieurs ne correspondent pas dans tous les cas aux besoins actuels des utilisatrices.

L'objet de la présente invention vise en conséquence à remédier aux inconvénients des dispositifs antérieurs et notamment à fournir un dispositif d'application de produit thermofusible dont la conception et la réalisation sont particulièrement simplifiées, tout en permettant une bonne maîtrise de la température d'application du produit thermofusible.

Un autre but de l'invention est de disposer d'un dispositif d'application comprenant des connexions électriques particulièrement simples et malgré tout fiables, et des moyens d'application limitant le risque de coulure ou d'étalement intempestif.

C'est encore un objectif de l'invention de permettre à l'utilisatrice, une utilisation facile sur elle-même et cela même aux endroits peu accessibles, avec un appareil maniable, disposant d'un applicateur autonome dont la conception simplifiée permet une miniaturisation aisée, permettant notamment une épilation sur de petites zones difficilement accessibles, comme par exemple autour de la bouche et plus précisément au-dessus de la lèvre supérieure, et donc de disposer d'un appareil dont l'encombrement est faible et qui est facilement manipulable.

Un autre but est encore de disposer d'un applicateur dont le niveau de remplissage peut être facilement contrôlé.

Pour atteindre ces buts, l'invention concerne un applicateur de produit thermofusible, en particulier de cire à épiler, tel que défini dans la revendication 1.

L'invention concerne également un ensemble applicateur tel que défini dans la revendication 10. Un ensemble applicateur pour la colle, comportant les caractéristiques du préambule de la revendication 10 est connu par US-A-4826049.

Dans différents modes de réalisation particuliers, l'invention comporte les caractéristiques suivantes, prises isolément ou selon toutes leurs combinaisons techniquement possibles :
- le bloc d'alimentation délivre une très basse tension, comprise entre 2,5 volts et 6 volts ;
- les moyens de connexion électrique comportent une partie mâle, comprenant deux broches solidaires du réservoir et raccordées aux moyens de chauffage, permettant, d'une part, la liaison électrique des moyens de chauffage au bloc d'alimentation et, d'autre part, une liaison mécanique de l'applicateur au bloc d'alimentation électrique servant de support ou d'embase ;
- le réservoir est constitué en matériau plastique ;
- au moins une des parois du réservoir est partiellement constituée en matériau transparent à la lumière ;
- l'organe distributeur est un rouleau ;
- le rouleau distributeur est de faible dimension, de diamètre inférieur à 2 cm et d'une longueur inférieure à 2 cm ;
- le réservoir est à remplissage unique.

Divers autres caractéristiques et avantages de l'invention ressortiront de la description suivante, donnée à titre d'exemple et sans caractère limitatif, en regard des dessins annexés sur lesquels :
- la Figure 1 représente une réalisation d'un appareil selon l'invention, dans laquelle un applicateur vu en coupe verticale est disposé sur son bloc d'alimentation servant d'embase ;
- la Figure 2 représente une coupe transversale de l'applicateur de produit thermofusible visible sur la Figure 1 ;
- la Figure 3 est une coupe horizontale de l'applicateur de produit thermofusible.

Un ensemble applicateur de produit thermofusible, en particulier de cire à épiler, conforme à l'invention et représenté plus particulièrement sur la Figure 1, comprend un bloc d'alimentation électrique 1 et un applicateur 3 du produit thermofusible 20.

Le bloc d'alimentation électrique 1 est muni d'une prise 2 ou fiche domestique permettant de le raccorder sur le réseau électrique. Avantageusement, ce bloc d'alimentation 1 délivre une très basse tension, par exemple comprise entre 2,5 volts et 6 volts. Cette très basse tension permet, d'une part, une conception simple de l'applicateur et, d'autre part, confère à l'ensemble du dispositif un haut niveau de protection vis-à-vis des risques électriques.

L'applicateur 3 est représenté sur les Figures 1 et 2 en coupes verticales, orthogonales l'une par rapport à l'autre, vues dans la position de chauffage de l'applicateur. Ce dernier comprend un réservoir 4 destiné à contenir le produit thermofusible 20. Le produit thermofusible 20 peut être introduit sous forme de granulés solides ou, à chaud, à l'état liquide. Le réservoir 4 peut être rechargeable ou, de préférence, rempli lors de sa fabrication et jeté après usage. Ce réservoir 4 sert également de corps, c'est-à-dire permet la préhension manuelle de l'applicateur, et sa manipulation pouvant être effectuée d'une seule main.

Un organe de distribution est disposé en regard d'une ouverture 5 de sortie du réservoir 4. Cet organe de distribution est composé essentiellement d'un rouleau 6, mobile en rotation autour d'un axe 7. L'axe 7 pouvant être monté rigidement, soit sur le rouleau 6, soit sur les flancs latéraux du réservoir 4.

A l'intérieur du réservoir 4, sont disposés des moyens de chauffage 8. Ceux-ci sont donc directement en contact avec le produit thermofusible 20. Ces moyens de chauffage sont composés essentiellement d'un fil 9 résistant chauffant, monté sur un support 10 isolant. Avantageusement, le fil électrique 9 est un fil de cuivre, pouvant être émaillé, isolé ou non. Des moyens de connexion électrique 11 permettent de raccorder le bloc d'alimentation 1 aux moyens de chauffage 8, et plus précisément au fil résistant 9.

Lors de l'alimentation électrique du fil 9 résistant, celui-ci s'échauffe et permet un apport calorifique transmis directement au produit thermofusible 20 contenu dans le réservoir 4. Avantageusement, la contenance du réservoir 4 est limitée à un volume inférieur à 10 cm3 et de façon préférée égale à 7 cm3, ce qui permet au produit thermofusible 20 de fondre rapidement, l'applicateur 3 est alors opérationnel dans un délai très court.

Les moyens de connexion électrique 11 sont temporaires, c'est-à-dire qu'ils permettent de relier la sortie basse tension du bloc d'alimentation 1 aux moyens de chauffage 8 de façon à faire fondre la cire à épiler, mais que l'applicateur 3 peut également être déconnecté du bloc d'alimentation 1 afin de permettre l'application du produit thermofusible. Cette caractéristique permet donc à l'applicateur 3 d'être très facilement manipulable, et notamment permet à son utilisatrice une manipulation d'une seule main et l'accès à des zones difficilement accessibles. Ceci est d'autant plus prononcé que l'applicateur 3 est de petite dimension et que l'organe distributeur, et plus précisément le rouleau 6, est également de faible dimension et par exemple d'un diamètre inférieur à 2 cm et d'une longueur inférieure également à 2 cm, permettant l'application par exemple au-dessus de la lèvre supérieure.

Les moyens de connexion électrique comprennent une partie mâle 12, plus particulièrement visible sur la Figure 2, comprenant deux broches 13 et 14. Durant l'étape de chauffage, cette partie mâle 12 est raccordée à une partie femelle solidaire du bloc d'alimentation 1 et constituant sa sortie basse tension. Chaque broche 13, 14 est reliée à l'une des extrémités du fil 9 chauffant. Ces deux broches 13, 14 permettent donc d'assurer une liaison électrique entre le bloc d'alimentation 1 et le fil résistant 9, lors de l'étape de chauffage, mais elle assure également, lors de cette même étape, une liaison mécanique entre l'applicateur 3 et le bloc d'alimentation 1, ce dernier servant alors de support ou d'embase à l'applicateur 3.

Comme on peut le voir à la Figure 3, le réservoir 4 pris dans une section parallèle au plan d'application, ou horizontale vue dans la position de chauffage de l'applicateur, a une forme quadrilatère, généralement rectangulaire ou carrée. Le réservoir 4 a donc sensiblement une forme parallélépipédique. Avantageusement, le support 10 du fil 9 électrique est placé dans un plan correspondant à l'une des diagonales de la section quadrilatère. Ainsi, l'élément chauffant est parfaitement positionné à l'intérieur du réservoir 4 et est quasiment immobile en position, grâce également aux deux broches 13, 14 solidaires du réservoir 4. Ce positionnement précis du fil 9 chauffant est réalisé grâce à une conception et des moyens particulièrement simples, cette conception simple étant facilement miniaturisable.

Dans le mode de réalisation préféré de l'invention, le réservoir 4 est constitué par un matériau plastique.

La conception particulièrement simple de l'applicateur 3 permet au réservoir 4 d'être à remplissage unique. L'ensemble de l'applicateur 3 peut alors être jeté lorsque le réservoir 4 est vide, c'est-à-dire qu'il ne contient plus de matériau thermofusible.

Avantageusement, au moins une des parois du réservoir 4 est partiellement réalisée dans une matière transparente à la lumière. Cette partie transparente constitue une fenêtre qui permet à l'utilisatrice le contrôle du niveau de remplissage du produit thermofusible 20. L'état de remplissage du réservoir 4 est particulièrement facile à observer.

Afin de permettre le contrôle du niveau de remplissage, il est également possible que l'une des parois, ou l'ensemble, du réservoir 4 soit constitué entièrement en matériaux transparents à la lumière. De tels matériaux sont généralement mauvais conducteurs de chaleur et donc, dans le cas d'un réservoir totalement constitué dans cette matière, l'isolation thermique est accrue. Les éléments chauffants étant placés à l'intérieur du réservoir 4, les pertes caloriques sont donc minimisées et l'efficacité des moyens de chauffage est optimisée.

La caractéristique de remplissage unique, ou d'applicateur jetable, facilite encore pour l'utilisatrice les éventuelles opérations de nettoyage et limite le risque de salissement de l'environnement.

Au repos, avant usage, l'applicateur 3 est froid et le produit thermofusible 20 qu'il contient, est solide. Lorsqu'elle veut s'en servir, l'utilisatrice le fixe sur le bloc d'alimentation 1 qui est lui-même connecté au réseau électrique domestique. La température des moyens de chauffage s'élève alors, ce qui entraîne la fusion du produit thermofusible. L'applicateur 3 est alors dissocié du bloc d'alimentation et en raison de l'inertie thermique de l'ensemble, le produit thermofusible reste à la température voulue, permettant son application. Le produit thermofusible 20 peut donc être déposé. Si nécessaire, après l'application d'une première bande de produit thermofusible 20, l'applicateur 3 est à nouveau fixé sur le bloc d'alimentation pour augmenter la température et donc la fluidité du produit thermofusible. L'application d'une autre bande peut alors être faite.

L'invention ne se limite pas aux détails des modes de réalisation décrits précédemment, mais englobe notamment des variantes employant des moyens équivalents. Différentes variantes de cet appareil sont possibles, particulièrement dans la disposition du fil 9 résistant. Ce fil 9 chauffant peut être réparti sur son support 10 par des spires dont la densité peut être également répartie dans la hauteur du réservoir 4. Ces spires peuvent être réparties de façon à chauffer plus près du rouleau 6 distributeur, ou plus près de la base du réservoir 4 et des broches 13, 14 de façon à raccourcir le temps de mise en oeuvre lors de la première utilisation ou lors de l'utilisation lorsque le réservoir est partiellement vide.

## Revendications

1. Applicateur de produit thermofusible, en particulier de cire à épiler, comportant:
. un réservoir (4) destiné à contenir un volume de produit thermofusible (20) et à permettre la préhension et la manipulation de l'applicateur,
. un organe distributeur (6) disposé en regard d'une ouverture (5) de sortie du réservoir (4);
. des moyens de chauffage (8) du produit thermofusible (20), placés à l'intérieur du réservoir (4) en contact avec le produit thermofusible (20),
caractérisé en ce que des moyens de connexion (11) électrique, temporaires, permettent de relier un bloc d'alimentation électrique (1) aux moyens de chauffage (8) qui font alors fondre le produit thermofusible (20), l'alimentation électrique étant déconnectée lors de l'application du produit en ce que le réservoir (4) pris dans une section parallèle au plan d'application a une forme de quadrilatère, en ce que les moyens de chauffage comprennent un fil électrique (9) résistant placé sur un support (10) et enroulé autour dudit support (10), ledit support (10) étant placé dans un plan correspondant à l'une des diagonales du quadrilatère.

2. Applicateur selon la revendication 1, caractérisé en ce que ledit support (10) a une largeur supérieure à la plus grande largeur interne du réservoir (4).

3. Applicateur selon l'une des revendications 1 et 2, caractérisé en ce que les moyens de connexion électrique (11) comportent une partie mâle (12), comprenant deux broches (13, 14) solidaires du réservoir (4) et raccordées au moyens de chauffage (8), permettant, d'une part, la liaison électrique des moyens de chauffage (8) au bloc d'alimentation (1) et, d'autre part, la liaison mécanique de l'applicateur (3) au bloc d'alimentation (1) servant de support.

4. Applicateur (3) selon l'une quelconque des revendications 1 à 3, caractérisé en ce que la contenance du réservoir (4) est limitée à un volume inférieur à 10 cm³.

5. Applicateur selon l'une quelconque des revendications 1 à 4, caractérisé en ce que le réservoir (4) est constitué en matériau plastique.

6. Applicateur selon l'une quelconque des revendications 1 à 5, caractérisé en ce qu'au moins une des parois du réservoir (4) est partiellement constituée en matériau transparent à la lumière.

7. Applicateur selon l'une quelconque des revendications 1 à 6, caractérisé en ce que l'organe distributeur est un rouleau.

8. Applicateur selon la revendication 7, caractérisé en ce que le rouleau distributeur est de faible dimension, d'un diamètre inférieur à 2 cm et d'une longueur inférieure à 2 cm.

9. Applicateur selon l'une quelconque des revendications 1 à 8, caractérisé en ce que le réservoir (4) est à remplissage unique.

10. Ensemble applicateur de produit thermofusible, en particulier de cire à épiler, comprenant:
- un bloc d'alimentation électrique (1), et
- un applicateur (3),
caractérisé en ce que ledit applicateur (3) est conforme à l'une quelconque des revendications 1 à 9.

11. Ensemble applicateur selon la revendication 10, caractérisé en ce que le bloc d'alimentation (1) délivre une très basse tension, comprise entre 2,5 volts et 6 volts.

## Claims

1. Applicator for hot melt products, particularly hair removal wax comprising:
• a tank (4) provided for containing a volume of hot melt product (20) and to allow picking-up and handling of the applicator,
• a distribution element (6) arranged outside an outlet opening (5) of the tank (4),
• heating means (8) of the hot melt product (20) provided inside the tank (4) in contact with the hot melt product (20),
characterised in that temporary electrical connection means (11) allow to link a power supply block (1) to the heating means (8) which then melt the hot melt product (20), whereas the power supply is disconnected during the application of the product and in that the tank (4) taken in a section parallel to the application plane has the shape of a quadrilateral and in that the heating means comprise a resistive electric wire (9) placed on a support (10) and wound around said support, whereby the said support (10) is placed in a plane corresponding to one of the diagonals of the quadrilateral.

2. Applicator according to claim 1, characterised in that the said support (10) has a width greater than the internal greatest width of the tank (4).

3. Applicator according to one of claims 1 and 2, characterised in that the electrical connection means (11) comprise a male section (12) having two pins (13, 14) integral with the tank (4) and connected to the heating means (8), enabling on the one hand to link the heating means (8) to the power supply block (1) and, on the other hand, the mechanical link of the applicator (3) to the electrical power supply block (1), acting as a support.

4. Applicator (3) according to any one of claims 1 to 3, characterised in that the capacity of the tank (4) is limited to a volume smaller than 10 cm³.

5. Applicator according to any one of claims 1 to 4, characterised in that the tank (4) is made of a plastic material.

6. Applicator according to any one of claims 1 to 5, characterised in that at least one of the walls of the tank (4) is partially constituted of a light-transparent material.

7. Applicator according to any one of claims 1 to 6, characterised in that the distribution element is a roller.

8. Applicator according to claim 7, characterised in that the distribution roller is rather small, less than 2 cm in diameter and less than 2 cm in length.

9. Applicator according to any one of claims 1 to 8, characterised in that the tank (4) is of single fill-up version.

10. Applicator unit for hot melt products, particularly hair removal wax, comprising :
• an electrical power supply block (1), and
• an applicator (3),
characterised in that said applicator (3) is as mentioned in any one of claims 1 to 9.

11. Applicator unit according to claim 10, characterised in that the power supply block (1) provides a very low voltage, ranging between 2.5 and 6 volts.

## Patentansprüche

1. Gerät zum Auftragen von Schmelzstoff, insbesondere von Enthaarungswachs, umfassend:
- einen Behälter (4), der dazu bestimmt ist, eine Menge des Schmelzstoffes (20) zu enthalten und das Erfassen und die Handhabung des Gerätes zu erlauben,
- ein Verteilerelement (6), das gegenüber einer Auslaßöffnung (5) des Behälters (4) angeordnet ist,
- Mittel zum Erhitzen (8) des Schmelzstoffes (20), die im Inneren des Behälters (4) in Kontakt mit dem Schmelzstoff (20) angeordnet sind,
dadurch gekennzeichnet, daß Mittel zur vorübergehenden elektrischen Verbindung (11) es erlauben, einen elektrischen Versorgungsblock (1) mit den Erhitzungsmitteln (8) zu verbinden, die dann den Schmelzstoff (20) schmelzen lassen, wobei die elektrische Versorgung bei der Anwendung des Stoffes abgeschaltet ist, daß der Behälter (4), gesehen in einem Schnitt, der parallel zur Anwendungsebene liegt, die Form eines Vierecks hat, und daß die Erhitzungsmittel einen elektrischen Widerstandsdraht (9) umfassen, der auf einem Träger (10) angeordnet und um den Träger (10) gewickelt ist, wobei der Träger (10) in einer Ebene angeordnet ist, die einer der Diagonalen des Vierecks entspricht.

2. Gerät nach Anspruch 1, dadurch gekennzeichnet, daß der Träger (10) eine Breite aufweist, die größer als die größte innere Breite des Behälters (4) ist.

3. Gerät nach einem der Ansprüche 1 und 2, dadurch gekennzeichnet, daß die elektrischen Verbindungsmittel (11) einen Steckerabschnitt (12) umfassen, der zwei Stifte (13, 14) aufweist, die mit dem Behälter (4) fest verbunden und an die Erhitzungsmittel (8) angeschlossen sind, und der einerseits die elektrische Verbindung des Erhitzungsmittel (8) mit dem Versorgungsblock (1) und andererseits die mechanische Verbindung des Gerätes (3) mit dem Versorgungsblock (1), der als Stütze dient, ermöglichen.

4. Gerät (3) nach einem der Ansprüche 1 bis 3, dadurch gekennzeichnet, daß das Fassungsvermögen des Behälters (4) auf ein Volumen beschränkt ist, das kleiner als 10 cm³ ist.

5. Gerät nach einem der Ansprüche 1 bis 4, dadurch gekennzeichnet, daß der Behälter (4) aus Kunststoffmaterial hergestellt ist.

6. Gerät nach einem der Ansprüche 1 bis 5, dadurch gekennzeichnet, daß mindestens eine der Wände des Behälters (4) teilweise aus lichtdurchlässigem Material hergestellt ist.

7. Gerät nach einem der Ansprüche 1 bis 6, dadurch gekennzeichnet, daß das Verteilerelement eine Rolle ist.

8. Gerät nach Anspruch 7, dadurch gekennzeichnet, daß die Verteilerrolle von geringem Ausmaß ist, einen Durchmesser von weniger als 2 cm und eine Länge von weniger als 2 cm aufweist.

9. Gerät nach einem der Ansprüche 1 bis 8, dadurch gekennzeichnet, daß der Behälter (4) zum einmaligen Auffüllen ausgebildet ist.

10. Auftrageeinheit für Schmelzstoff, insbesondere für Enthaarungswachs, umfassend:
- einen elektrischen Versorgungsblock (1) und
- ein Gerät zum Auftragen (3),
dadurch gekennzeichnet, daß das Gerät (3) ein solches nach einem der Ansprüche 1 bis 9 ist.

11. Auftrageeinheit nach Anspruch 10, dadurch gekennzeichnet, daß der Versorgungsblock (1) eine sehr niedrige Spannung liefert, die zwischen 2,5 Volt und 6 Volt beträgt.
